# EUROPÄISCHE PATENTSCHRIFT

(11) **EP 2 319 978 B1**
(45) Veröffentlichungstag und Bekanntmachung des Hinweises auf die Patenterteilung: **28.03.2012**
(21) Anmeldenummer: 09401032.9
(22) Anmeldetag: 04.11.2009
(51) Int. Cl.: D06F 39/08, D06F 39/10

(54) **Waschmaschine mit Pumpe zum Umfluten**
Washing machine with pump for recirculation
Lave-linge doté d'une pompe destinée à circuler

(43) Veröffentlichungstag der Anmeldung: 11.05.2011
(73) Patentinhaber: Miele & Cie. KG, 33332 Gütersloh (DE)
(72) Erfinder: Finke, Michael, 33161 Hövelhof (DE)

(56) Entgegenhaltungen:
- US-A- 2 555 400
- US-A- 3 681 947
- US-B1- 6 402 962

## Beschreibung

Die Erfindung betrifft eine Waschmaschine mit einem in einem Gehäuse angeordneten Laugenbehälter in dem eine Trommel drehbar gelagert ist, wobei in der Wand des Laugenbehälters eine Ablauföffnung vorgesehen ist, über die mittels einer Pumpe die Waschflüssigkeit in der Trommel umpumpbar ist.

Aus dem Stand der Technik, gemäß der US 3,738,126 und der US 7,406, 843 ist.eine Waschmaschine bekannt, die mit einer Pumpe zum Umpumpen der Waschflüssigkeit ausgerüstet ist. Mit der Pumpe kann neben dem Abpumpen der Waschflüssigkeit auch ein Umpumpen während des Waschbetriebs erfolgen. Bei dem Umpumpvorgang wird während der Waschtätigkeit die Lauge aus dem Laugenbehälter abgepumpt und wieder an einer höheren Stelle in die Trommel zurückgeführt. Somit wird während des Waschvorganges eine verbesserte Durchfeuchtung der Wäsche mit der Waschflüssigkeit erreicht.

Aus der US 3,681,947 ist eine Waschmaschine mit Umflutung benannt, bei der zwischen Ablauf am Laugenbehälter und Pumpe eine Filtereinrichtung angeordnet ist. Die Filtereinrichtung umfasst innerhalb eines Filtergehäuse eine feststehende filterfläche, wobei die Strömungswege zur und von der Filtereinrichtung hierbei von der Förderrichtung der Pumpe bestimmt werden. Die US 6,402 962 B1 offenbart eine Waschmaschine mit Umflutung, die eine ähnlich angeordnete Filtereinrichtung mit feststehendem Filtereinsatz umfasst.

Die US 2,555,400 offenbart eine Waschmaschine mit einer zylindrischen Filterpatrone, in der eine senkrecht stehende Filterscheibe angebracht ist. Die Filterscheibe ist drehbar, wobei eine separate, waagerecht liegende Steuerscheibe, die die Anströmung an die Filterfläche oder alternativ das Durchströmen der Filterfläche und damit das Reinigen der Waschlauge bewirken kann.

Bei dieser aus dem Stand der Technik bekannten Umflutung der Waschflüssigkeit wird es als nachteilig angesehen, dass insbesondere die bekannte Pumpe eine schlechte Durchfeuchtung und ein schlechtes Waschergebnis aufweist, wobei die Bauteile des Standes der Technik einen hohen Energieverbrauch haben.

Der Erfindung stellt sich somit das Problem, eine Waschmaschine derart weiterzubilden, bei der insbesondere eine höhere Effizienz des Umflutens der Waschftüssigkeit während der Waschtätigkeit gegeben ist.

Erfindungsgemäß wird dieses Problem durch die Merkmale des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen darin, dass als zentrales Element eine als Filtereinrichtung ausgebildete, drehbare Scheibe vorhanden ist, die mit der Pumpe in Wirkverbindung steht. Die Scheibe weist hierzu einen oder mehrere Filterbereiche und Durchlassbereiche auf. Die Scheibe ist zwischen einem Gehäuseober- und einem Gehäuseunterteil eingesetzt. Am Gehäuseoberteilsind drei Öffnungen bzw. Stutzen vorgesehen, wobei der erste Stutzen mit dem Ablauf des Laugenbehälters verbunden ist und der Zweite mit einem Kanal im Laugenbehälter, durch den die Lauge zum Türdichtring gefördert wird, von wo aus sie in die Wäsche gespritzt wird. Der dritte Stutzen führt über einen Schlauch zum Ablauf der Waschmaschine. Am Gehäuseunterteil sind ebenfalls drei Anschlüsse, wobei der erste zum Eingang der Pumpe führt. Die beiden anderen sind mit dem Pumpenausgang verbunden. In der ersten Stellung der drehbaren Scheibe korrespondiert der erste Stutzen des Oberteils über eine Filterfläche mit dem ersten Stutzen des Unterteils. Der zweite Stutzen des Oberteils korrespondiert mit dem zweiten Stutzen des Unterteils. In dieser Stellung wird die Lauge umflutet. In der zweiten Stellung der Scheibe korrespondiert der erste Stutzen des Oberteils aufgrund der Größe des dazwischen liegenden Filters immer noch mit dem ersten Stutzen des Unterteils. Jetzt korrespondiert aber der dritte Stutzen des Oberteils über eine zweite Filterfläche mit dem dritten Stutzen des Oberteils. In dieser Stellung wird abgepumpt. Diese Filterfläche wird dann von hinten rückgespült und der Schmutz, wie Flusen oder Fremdkörper werden in den Abfluss gedrückt. Die Pumpe wird somit vor Fremdkörpern geschützt. Denn die Filterbereiche in der Scheibe werden mit jedem Abpumpvorgang gereinigt. Die Filterscheibe dreht sich bei jeder Positionsänderung um 90°, wobei die erste und dritte Stellung und die zweite und vierte Stellung konstruktionstechnisch gleich sind. Zweckmäßigerweise wird das-Gehäuseoberteil von dem beschriebenen Filter durch die Unterseite des Laugenbehälters gebildet. Das Gehäuseunterteil ist dann eine Erweiterung des Ansaugstutzens der Heizungspumpe, in den dann auch die Verzweigung des Ausgangsstutzens der Pumpe integriert ist. Aufgrund dieser Ausbildung wird erreicht, dass insbesondere neben einer guten Durchfeuchtung auch die Aufbereitung der Waschmittelflüssigkeit erfolgt, was insbesondere auch einen geringeren Energieverbrauch zur Folge hat.

Erfindungsgemäß ist hierbei zwischen der Ablauföffnung des Laugenbehälters und dem Ansaugstutzen der Pumpe die selbstreinigende Filtereinrichtung angeordnet, mittels der neben der Reinigung der Waschflüssigkeit in dem Laugenbehälter auch die Umflutung der Waschflüssigkeit erfolgt. Die Filtereinrichtung als solches ist unmittelbar an der Wand des Laugenbehälters angeordnet, um insbesondere den Wärmeverlust der Waschflüssigkeit gering zu halten. Die Filtereinrichtung selbst besteht, wie bereits beschrieben, aus einer in einem Gehäuse drehbar gelagerten Scheibe. Die Scheibe weist einen äußeren Radius auf, auf den sich wenigstens zwei sichelförmige angeordnete Filterbereiche erstrecken. Zudem weist die Scheibe einen weiteren inneren Radius auf, auf dem die zwei Öffnungen angeordnet sind, über die zum Einen die umflutende Waschflüssigkeit gefördert wird, bzw. die Reinigung der Filterbereiche vorgenommen wird. Dabei sind die sichelförmigen Filterbereiche auf dem äußeren Radius spiegelsymmetrisch angeordnet, wobei die Öffnungen auf dem inneren Radius gegenüberliegend zwischen den sichelförmigen Bereichen liegen.

Das Gehäuse besteht in zweckmäßiger Weise aus einem Gehäuseoberteil und einem Gehäuseunterteil, welche die drehbar gelagerte Scheibe zwischen sich aufnehmen und dichtend umschließen. In einer Zentralachse der Drehscheibe ist eine Sich beidseits der Scheibe erstreckende Antriebswelle angeordnet, welche im Gehäuseoberteil und Gehäuseunterteil gelagert ist.

Dabei sind an dem Gehäuseoberteil drei Anschlussstutzen angeordnet, wobei der erste und der dritte Anschlussstutzen auf dem zur Scheibe korrespondierenden äußeren Radius angeordnet sind, und wobei der zweite Anschlussstutzen auf dem zur Scheibe korrespondierenden inneren Radius liegt. An dem Gehäuseunterteil sind nur zwei Anschlussstutzen angeordnet, wobei ein erster Anschlussstutzen auf dem zur Scheibe korrespondierenden äußeren Radius angeordnet ist, und wobei der zweite Anschlussstutzen auf dem zur Scheibe korrespondierenden inneren Radius liegt. Jeweils der erste und der zweite Anschlussstutzen vom Gehäuseoberteil und Gehäuseunterteil sind fluchtend zueinander am-Gehäuse angeordnet, wobei zwischen dem ersten Anschlussstutzen und dem zweiten Anschlussstutzen des Gehäuseunterteils die Pumpe angeordnet ist. Dabei wirkt die Saugseite mit dem ersten Anschlussstutzen und die Druckseite mit dem zweiten Anschlussstutzen zusammen. Die Pumpe ist dazu ausgebildet, je nach Ausrichtung ihrer Förderrichtung entweder die Umflutung, oder ein Abpumpen der Laugenflüssigkeit aus dem Laugenbehälter zu bewirken.

In Weiterbildung der Erfindung wirkt der dritte Anschlussstutzen vom Gehäuseoberteil mit einer im Gehäuseunterteil eingeformten Rinne zusammen, die eine Verbindung zum zweiten Anschlussstutzen am Gehäuseunterteil herstellt. Diese Verbindung ist insbesondere zur Reinigung bzw. zum Freispülen von am Filterbereich haftender Flusen vorgesehen, die sich infolge des Umpumpens an der Filterfläche festsetyzen. Somit bewirkt die Rinne eine Umkehrung der Waschflüssigkeitsspülungs-Strömung durch die Filterbereiche, wenn der Abpumpvorgang sich einstellt. Der dritte Anschlussstutzen vom Gehäuseoberteil ist daher zum Abpumpen der Waschflüssigkeit mit Austrag des Filterkuchens bestimmt, wobei dann der Austrag der Flusen, des sogenannten Filterkuchens, über die eingeformte Rinne im Unterteil des Gehäuseteils erfolgt. Die beiden zueinander fluchtenden Anschlussstutzen von Gehäuseoberteil und Gehäuseunterteil sind zur Umflutung der Waschflüssigkeit mit Filtrierung in der Trommel vorgesehen. Befindet sich also die Filterfläche zwischen den auf dem äußeren Radius angeordneten Stutzen, so wird die Filterung vorgenommen, in dem die Pumpe aus dem Laugenbehälter die Waschflüssigkeit ansaugt und sie über den Filter reinigt, bevor sie wieder über die auf dem inneren Radius angeordneten Stutzen in die Trommel zurückgeführt wird.

Ein Ausführungsbeispiel der Erfindung ist in den Zeichnungen rein schematisch dargestellt und wird nachfolgend näher beschrieben. Es zeigen:
- Figur 1: eine teilweise geschnittene Ansicht des Laugenbehälters mit innen liegender Trommel und angesetzter Filtriereinrichtung;
- Figur 2: eine Unteransicht unter den Laugenbehälter mit Pumpe und Filtriereinrichtung;
- Figur 3: eine perspektivische Darstellung der Filtriereinrichtung in isolierter Ansicht;
- Figur 4: eine explosionsartige Darstellung der Filtriereinrichtung;
- Figur 5: eine erste geschnittene Ansicht der Filtriereinrichtung, gemäß der Schnittlinie A - A in Figur 3 und
- Figur 6: eine weitere geschnittene Ansicht der Filtriereinrichtung gemäß der Schnittlinie B - B in Figur 3.

Die Figur 1 zeigt in der teilweise geschnittenen Ansicht einen unteren Teilbereich einer Waschmaschine 1, bei der in einem Gehäuse ein Laugenbehälter 2 angeordnete ist, in dem eine Trommel 3 drehbar gelagert ist. Dabei ist in der Wand 4 des Laugenbehälters 2 eine Ablauföffnung 5 vorgesehen. Über die Ablauföffnung 5 wird mittels einer Pumpe 6 die angedeutete Waschflüssigkeit 7 abgepumpt, wobei sie beim Umpumpen wieder zurück in die Trommel 3 geführt wird. Dabei ist zwischen der Ablauföffnung 5 des Laugenbehälters 2 und einem Ansaugstutzen 8 der Pumpe 6 eine selbstreinigende Filtereinrichtung 9 angeordnet, mittels der neben der Reinigung der Waschflüssigkeit 7 in dem Laugenbehälter 2 auch die Umflutung, wie dargestellt, der Waschflüssigkeit 7 in die Trommel 3 zurück erfolgen kann. Die Filtereinrichtung 9 ist hierbei unmittelbar an der Wand 4 des Laugenbehälters 2 angeordnet. Wie insbesondere aus der Zusammenschau der Figuren 3 und 4 zu erkennen ist, besteht die Filtereinrichtung 9 aus einer in einem Gehäuse 10 drehbar gelagerten Scheibe 11. In der explosionsartigen Darstellung der Figur 4 ist zu erkennen, dass die Scheibe 11 einen äußeren Radius 12 aufweist, auf dem sich wenigstens zwei sichelförmig angeordnete Filterbereiche 13.1, 13.2 erstrecken, wobei die Scheibe 11 einen weiteren inneren Radius 14 aufweist, auf dem zwei Öffnungen 16.1, 16.2 angeordnet sind. Dabei sind die sichelförmigen Filterbereiche 13.1, 13.2 auf dem äußeren Radius 12 spiegelsymmetrisch zueinander angeordnet, wobei die Öffnungen 15.1, 15.2 auf dem inneren Radius 14 gegenüberliegend zwischen den sichelförmigen Filterbereichen 13.1, 13.2 liegen.

Das Gehäuse 10 besteht hierbei aus einem Gehäuseoberteil 16 undeinemGehäuseunterteil 17, welche die drehbar gelagerte Scheibe 11 dichtend einfassen und umschließen, wie dies in der Figur 3 dargestellt ist. Wie aus der figur 4 zu erkennen ist, ist in einer Zentralachse 18 der Scheibe 11 eine sich beidseits der Scheibe 11 erstreckende Antriebswelle 19 angeordnet, welche im Gehäuseoberteil 16 und im Gehäuseunterteil 17 gelagert ist. Über diese Antriebswelle 19 wird die Scheibe 11 je nach Waschvorgang gedreht, so dass über die Filtereinrichtung 9 entweder die Waschflüssigkeit 7 umpumpt oder die Waschflüssigkeit 7 abgepumpt wird. Wie die Figuren 3 und 4 zeigen, sind an dem Gehäuseoberteil 16 drei Anschlussstutzen 20.1,20.2 und 20.3 angeordnet, wobei der erste und der dritte Anschlussstutzen 20.1 und 20.3 auf dem zur Scheibe 11 korrespondierenden äußeren Radius 12 angeordnet sind, und der zweite Anschlussstutzen 20.2 auf einem zur Scheibe 11 korrespondierenden inneren Radius 14 angeordnet ist. Diese Anordnung wird insbesondere deutlich in der explosionsartigen Darstellung, wo hier diegestrichelten Linien andeuten, wo die Lage der Anschlussstutzen 20.1, 20.2, 20.3 an dem Gehäuseoberteil 16 angeformt sind. Weiter ist aus den Figuren 3 und 4 zu erkennen, dass an dem Gehäuseunterteil 17 zwei Anschlussstutzen 21.1 und 21.2 angeordnet sind, wobei ein erster Anschlussstutzen 21.1 auf dem zur Scheibe 11 korrespondierenden äußeren Radius 12 angeordnet ist, und wobei der zweite Anschlussstutzen 21.2 auf dem zur Scheibe 11 korrespondierenden inneren Radius 14 liegt. Insbesondere aus der Figur 3, wo das Gehäuse 10 im zusammengebauten Zustand gezeigt wird, ist zu erkennen, dass jeweils der Anschlussstutzen 20.1 und 20.2 von Gehäuseoberteil 16 und mit den Anschlussstutzen 21.1 und 21.2 von Gehäuseunterteil 17 fluchtend übereinander am Gehäuse 10 angeordnet sind. Dabei ist zwischen dem ersten Anschlussstutzen 21.1 und dem zweiten Anschlussstutzen 21.2 des Gehäuseunterteils 17 die Pumpe 6 angeordnet, wobei deren Saugseite mit dem ersten Anschlussstutzen 21.1 und deren Druckseite mit dem zweiten Anschlussstutzen 21.2 zusammenwirkt. Somit ist die Pumpwirkung vom äußeren Radius 12 zum inneren Radius 14 gerichtet. Der dritte Anschlussstutzen 20.3 vom Gehäuseoberteil 16 wirkt mit einer im Gehäuseunterteil 17 angeformten Rinne 22 zusammen, die insbesondere in der figur 4 in der perspektivisch, explosionsartigen Darstellung näher zu erkennen ist. Die Rinne 22 stellt hierbei eine Verbindung zwischen dem zweiten Anschlussstutzen 21.2 am Gehäuseunterteil 17 derart her, dass sie innerhalb des Gehäuses 10 eine strömungstechnische Verbindung zum Anschlussstutzen 20.3 herstellt, also hier über die Rinne 22 auf den äußeren Radius 12 zugegriffen werden kann, auf denen insbesondere die sichelförmigen Filterbereiche 13.1 und 13.2 liegen.

Es versteht sich nun von selbst, dass aufgrund der Rinne 22, die Pumpe 6 die Waschflüssigkeit 7 somit von innen nach außen überden dritten Anschlussstutzen 20.3 vom Gehäuseoberteil 16 mit Austrag des Filterkuchens gepumpt werden kann. Wird die Waschflüssigkeit 7 über den Anschlussstutzens 20.1 des Gehäuseoberteils 16 sowie über die sichelförmige Filterfläche 13.2 gesaugt, so bildet sich auf der Oberseite des sichelförmigen Bereichs 13.2 ein Filterkuchen. In dieser Stellung, wie dies in der Figur 5 dargestellt ist, wird die Waschflüssigkeit 7 gereinigt und gleichzeitig umgepumpt, da insbesondere in dieser Situation die Öffnung 15.1 in der Scheibe 11 mit den Anschlussstutzen 20,2 und 21.2 eine fluchtende Lage einnimmt. Wird nun die Scheibe 11 gedreht, so verhindert insbesondere der Bereich 23 zwischen den sichelförmigen Filterbereichen 13.1 und 13.2 auf dem äußeren Radius 12 ein Abströmen der Waschflüssigkeit 7 über den Anschlussstutzen 20.2, so dass bei entsprechender Pumpwirkung die Waschflüssigkeit 7 unterhalb der Schwebe 11 über die Rinne 22 gedrückt wird, so dass dann die Waschflüssigkeit 7 unterhalb des sichelförmigen Bereiches 13.1, 13.2 austritt und somit den oberhalb liegenden Filterkuchen über den Anschlussstutzen 20.3 austrägt. Diese Situation ist insbesondere in der Figur 6 dargestellt, wo gezeigt wird, dass die Waschflüssigkeit 7 hier über die Rinne 22 geführt wird, so dass der Filterkuchen oberhalb des Filterbereichs 13.1, 13.2 ausgetragen wird. Aufgrund dieser Ausbildung wird eine Filtereinrichtung 9 bereit gestellt, die eine Selbstreinigung vornimmt, indem die Scheibe 11 entsprechend abgestimmt auf das Waschprogramm gedreht wird.

## Patentansprüche

1. Waschmaschine (1) mit einem in einem Gehäuse angeordneten Laugenbehälter (2), in dem eine Trommel (3) drehbar gelagert ist, wobei in der Wand (4) des Laugenbehälters (2) eine Ablauföffnung (5) vorgesehen ist, über die mittels einer Pumpe (6) eine Waschflüssigkeit (7) umpumpbar bzw. abpumpbar ist, wobei zwischen der Ablauföffnung (5) des Laugenbehälters (2) und dem Ansaugstutzen (8) der Pumpe (6) eine selbstreinigende Filtereinrichtung (9) angeordnet ist, mittels der neben der Reinigung der Waschflüssigkeit (7) in dem Laugenbehälter (2) auch die Umflutung der Waschflüssigkeit (7) in die Trommel (3) zurück erfolgt,
**dadurch gekennzeichnet,**
**dass** die Filtereinrichtung folgendes aufweist:
- ein Gehäuseoberteil, an dem drei Öffnungen bzw. Stutzen vorgesehen sind, wobei der erste Stutzen mit dem Ablauf des Laugenbehälters verbunden ist und der Zweite mit einem Kanal im Laugenbehälter, durch den die Lauge zum Türdichtring gefördert wird, von wo aus sie in die Wäsche gespritzt wird und der dritte Stutzen über einen Schlauch zum Ablauf der Waschmaschine führt,
- ein Gehäuseunterteil, an dem ebenfalls drei Anschlüsse angeordnet sind, wobei der erste zum Eingang der Pumpe führt und die beiden anderen mit dem Pumpenausgang verbunden sind,
- eine als zentrales Element drehbar ausgebildete Scheibe, die zwischen einem Gehäuseober- und einem Gehäuseunterteil eingesetzt ist, die mit der Pumpe in Wirkverbindung steht, wobei die Scheibe hierzu einen oder mehrere Filterbereiche und Durchlassbereiche aufweist,
wobei in einer ersten Stellung der drehbaren Scheibe der erste Stutzen des Oberteils über eine Filterfläche mit dem ersten Stutzen des Unterteils korrespondiert und der zweite Stutzen des Oberteils mit dem zweiten Stutzen des Unterteils korrespondiert, die dazu vorgesehen ist, die Lauge umzufluten und
in einer zweiten Stellung der Scheibe der erste Stutzen des Oberteils aufgrund der Größe des dazwischen liegenden Filters immer noch mit dem ersten Stutzen des Unterteils korrespondiert und der dritte Stutzen des Oberteils über eine zweite Filterfläche mit dem dritten Stutzen des Oberteils korrespondiert, um in dieser Stellung die Lauge abzumumpen, sodass diese Filterfläche dann von hinten rückgespült und **dadurch** Schmutz oder Fremdkörper in den Abfluss gedrückt werden.

2. Waschmaschine nach Anspruch 1,
**dadurch gekennzeichnet,**
**dass** die Filtereinrichtung (9) unmittelbar an der Wand (4) des Laugenbehälters (2) angeordnet ist.

3. Waschmaschine nach Anspruch 1,
**dadurch gekennzeichnet,**
**dass** die Scheibe (11) einen äußeren Radius (12) aufweist auf dem sich wenigstens zwei sichelförmig angeordnete Filterbereiche (13.1, 13.2) erstrecken und wobei die Scheibe (11) einen inneren Radius (14) aufweist, auf dem zwei Öffnungen (15.1, 15.2) angeordnet sind.

4. Waschmaschine nach Anspruch 3,
**dadurch gekennzeichnet,**
**dass** die sichelförmigen Filterbereiche (13.1, 13.2) auf dem äußeren Radius (12) spiegelsymmetrisch zueinander angeordnet sind, wobei die Öffnungen 15.2) auf dem inneren Radius (14) gegenüberliegend zwischen den sichelförmigen Filterbereichen (13.1, 13.2) liegen.

5. Waschmaschine nach den Ansprüchen 1 bis 4,
**dadurch gekennzeichnet,**
**dass** das Gehäuse (10) aus einem Gehäuseoberteil (16) und aus einem Gehäuseunterteil (17) besteht, welche die drehbar gelagerte Scheibe (11) dichtend umschließen.

6. Waschmaschine nach den Ansprüchen 1 bis 5,
**dadurch gekennzeichnet,**
**dass** in einer Zentralachse (18) der Scheibe (11) eine sich beidseits der Scheibe (11) erstreckende Antriebswelle (19) angeordnet ist, welche im Gehäuseoberteil (16) und Gehäuseunterteil (17) gelagert ist.

7. Waschmaschine nach den Ansprüchen 5 und 6,
**dadurch gekennzeichnet,**
**dass** an dem Gehäuseoberteil (16) drei Anschlussstutzen (20.1, 20.2, 20.3) angeordnet sind, wobei der erste und der dritte Anschlussstutzen (20.1, 20.3) auf dem zur Scheibe (11) korrespondierenden äußeren Radius (12) angeordnet sind und der zweite Anschlussstutzen (20.2) auf dem zur Scheibe (11) korrespondierenden inneren Radius (14).

8. Waschmaschine nach den Ansprüchen 5 bis 7,
**dadurch gekennzeichnet,**
**dass** an dem Gehäuseunterteil (17) zwei Anschlussstutzen 21.1, 21.2) angeordnet sind, wobei ein erster Anschlussstutzen (21.1) auf dem zur Scheibe (11) korrespondierenden äußeren Radius (12) angeordnet ist, und wobei der zweite Anschlussstutzen (21.2) auf dem zur Scheibe (11) korrespondierenden inneren Radius (14) liegt.

9. Waschmaschine nach den Ansprüchen 7 bis 8,
**dadurch gekennzeichnet,**
**dass** jeweils der erste Anschlussstutzen (20.1, 21.1) und der zweite Anschlussstutzen (20.2, 21.2) von Gehäuseoberteil (16) und Gehäuseunterteil (17) fluchtend übereinander am Gehäuse (10) angeordnet sind.

10. Waschmaschine nach den Ansprüchen 7 bis 9,
**dadurch gekennzeichnet,**
**dass** zwischen dem ersten Anschlussstutzen (21.1) und dem zweiten Anschlussstutzen (21.2) des Gehäuseunterteils (17) die Pumpe (6) angeordnet ist, wobei deren Saugseite mit dem ersten Anschlussstutzen (21.1) und deren Druckseite mit dem zweiten Anschlussstutzen (21.2) zusammenwirkt.

11. Waschmaschine nach den Ansprüchen 7 bis 10,
**dadurch gekennzeichnet,**
**dass** der dritte Anschlussstutzen (20.3) vom Gehäuseoberteil (16) mit einer im Gehäuseunterteil (17) eingeformten Rinne (22) zusammenwirkt, die eine Verbindung zum zweiten Anschlussstutzen (21.2) am Gehäuseunterteil (17) herstellt.

12. Waschmaschine nach den Ansprüchen 7 bis 11,
**dadurch gekennzeichnet,**
**dass** der dritte Anschlussstutzen (20.3) vom Gehäuseoberteil (16) zum Abpumpen der Waschflüssigkeit (7) mit Austrag des Filterkuchens vorgesehen ist.

13. Waschmaschine nach den Ansprüchen 7 bis 12,
**dadurch gekennzeichnet,**
**dass** jeweils die beiden zueinander fluchtenden Anschlussstutzen (20.1, 21.1) sowie (20.2, 21.2) von Gehäuseoberteil (16) und Gehäuseunterteil (17) zur Umflutung mit Filtrierung der Waschflüssigkeit (7) in der Trommel (3) vorgesehen sind.

## Claims

1. Washing machine (1) comprising a suds container (2) arranged in a housing, in which suds container a drum (3) is rotatably mounted, a discharge opening (5) being provided in the wall (4) of the suds container (2), via which opening a washing liquid (7) can be pumped around or pumped out by means of a pump (6), a self-cleaning filter device (9) being arranged between the discharge opening (5) of the suds container (2) and the intake connecting piece (8) of the pump (6), by means of which filter device the recirculation of the washing liquid (7) back into the drum (3) also takes place in addition to the cleaning of the washing liquid (7) in the suds container (2),
**characterised in that**
the filter device comprises:
- an upper housing part, on which three openings or connecting pieces are provided, the first connecting piece being connected to the discharge of the suds container, and the second being connected to a channel in the suds container, through which the suds are conveyed to the door sealing ring, from where they are sprayed into the laundry, and the third connecting piece leading to the discharge of the washing machine via a tube.
- a lower housing part, on which three connectors are also arranged, the first leading to the inlet of the pump, and the two others being connected to the pump outlet,
- a disc formed rotatably as a central element, which disc is inserted between an upper housing part and a lower housing part and is operatively connected to the pump, the disc comprising one or a plurality of filter regions and open regions for this purpose,
in a first position of the rotatable disc, the first connecting piece of the upper part corresponding to the first connecting piece of the lower part via a filter surface, which is provided to recirculate the suds, and the second connecting piece of the upper part corresponding to the second connecting piece of the lower part, and
in a second position of the disc, the first connecting piece of the upper part still corresponding to the first connecting piece of the lower part owing to the size of the filter located between them, and the third connecting piece of the upper part corresponding to the third connecting piece of the upper part via a second filter surface in order to pump out the suds in this position, in such a way that this filter surface is then back-flushed from behind and dirt or foreign bodies are thus forced into the drain.

2. Washing machine according to claim 1,
**characterised in that**
the filter device (9) is arranged directly on the wall (4) of the suds container (2).

3. Washing machine according to claim 1,
**characterised in that**
the disc (11) has an outer radius (12) on which at least two filter regions (13.1, 13.2), arranged in a crescent-shape, extend, and the disc (11 ) having an inner radius (14) on which two openings (15.1, 15.2) are arranged.

4. Washing machine according to claim 3,
**characterised in that**
the crescent-shaped filter regions (13.1, 13.2) are arranged on the outer radius (12), mirror-symmetrical to each other, the openings (15.1, 15.2) being located on the inner radius (14), mutually opposed between the crescent-shaped filter regions (13.1, 13.2).

5. Washing machine according to claims 1 to 4,
**characterised in that**
the housing (10) consists of an upper housing part (16) and a lower housing part (17), which surround the rotatably mounted disc (11) in a sealing manner.

6. Washing machine according to claims 1 to 5,
**characterised in that**
a drive shaft (19) extending on both sides of the disc (11) is arranged in a central axis (18) of the disc (11) and is mounted in the upper housing part (16) and lower housing part (17).

7. Washing machine according to claims 5 and 6,
**characterised in that**
three connecting pieces (20.1, 20.2, 20.3) are arranged on the upper housing part (16), the first and the third connecting pieces (20.1, 20.3) being arranged on the outer radius (12) corresponding to the disc (11), and the second connecting piece (20.2) being arranged on the inner radius (14) corresponding to the disc (11).

8. Washing machine according to claims 5 to 7,
**characterised in that**
two connecting pieces (21.1, 21.2) are arranged on the lower housing part (17), a first connecting piece (21.1) being arranged on the outer radius (12) corresponding to the disc (11), and the second connecting piece (21.2) being located on the inner radius (14) corresponding to the disc (11).

9. Washing machine according to claims 7 to 8,
**characterised in that**
each of the first connecting pieces (20.1, 21.1) and the second connecting pieces (20.2, 21.2) of the upper housing part (16) and the lower housing part (17) are arranged on the housing (10), aligned one on top of the other.

10. Washing machine according to claims 7 to 9,
**characterised in that**
the pump (6) is arranged between the first connecting piece (21.1) and the second connecting piece (21.2) of the lower housing part (17), the inlet side of the pump cooperating with the first connecting piece (21.1), and the delivery side of the pump cooperating with the second connecting piece (21.2).

11. Washing machine according to claims 7 to 10,
**characterised in that**
the third connecting piece (20.3) of the upper housing part (16) cooperates with a groove (22) which is integrally formed in the lower housing part (17) and establishes a connection to the second connecting piece (21.2) on the lower housing part (17).

12. Washing machine according to claims 7 to 11,
**characterised in that**
the third connecting piece (20.3) of the upper housing part (16) is provided for pumping out the washing liquid (7) and filter cake discharge.

13. Washing machine according to claims 7 to 12,
**characterised in that**
each of the two aligned connecting pieces (20.1, 21.1) and (20.2, 21.2) of the upper housing part (16) and lower housing part (17) are provided for recirculating and filtering the washing liquid (7) in the drum (3).

## Revendications

1. Machine à laver (1) avec une cuve de lessivage (2), disposée dans un carter, dans laquelle un tambour (3) est supporté en rotation, une ouverture d'évacuation (5) étant prévue dans la paroi (4) de la cuve de lessivage (2) et par le biais de laquelle un liquide lavage (7) peut être mis en circulation ou évacué par pompage au moyen d'une pompe (6), un équipement filtrant (9) autonettoyant étant disposé entre l'ouverture d'évacuation (5) de la cuve de lessivage (2) et la tubulure d'aspiration (8) de la pompe (6), équipement filtrant au moyen duquel, outre le nettoyage du liquide lavage (7) dans la cuve de lessivage (2), s'effectue également le retour du liquide lavage (7) vers le tambour (3),
**caractérisée en ce que**
l'équipement filtrant présente les éléments suivants :
- une partie supérieure de carter sur laquelle sont prévues trois ouvertures ou tubulures, la première tubulure étant raccordée à l'évacuation de la cuve de lessivage, et la deuxième tubulure étant raccordée à une canalisation dans la cuve de lessivage à travers laquelle la lessive est conduite à la bague d'étanchéité de porte à partir de laquelle elle est projetée dans le linge, et la troisième tubulure conduisant à l'évacuation de la machine à laver par le biais d'un tuyau ;
- une partie inférieure de carter sur laquelle sont également disposés trois raccordements, le premier conduisant à l'entrée de la pompe, et les deux autres étant raccordés à la sortie de la pompe ;
- un disque constitué en rotation en tant qu'élément central et qui est inséré entre une partie supérieure de carter et une partie inférieure de carter et qui est en liaison opératoire avec la pompe, le disque présentant pour cela une ou plusieurs zones filtrantes et zones de traversée,
la première tubulure de la partie supérieure, dans une première position du disque rotatif, correspondant par le biais d'une surface filtrante à la première tubulure de la partie inférieure, et la deuxième tubulure de la partie supérieure correspondant à la deuxième tubulure de la partie inférieure qui est prévue pour le déplacement de la lessive,
dans une deuxième position du disque, la première tubulure de la partie supérieure correspondant toujours, du fait de la dimension du filtre situé en position intermédiaire, à la première tubulure de la partie inférieure, et la troisième tubulure de la partie supérieure correspondant, par la biais d'une deuxième surface filtrante, à la troisième tubulure de la partie supérieure pour, dans cette position, évacuer la lessive par pompage de sorte que cette surface filtrante puisse ensuite être balayée en retour par l'arrière et de sorte que les salissures ou des corps étrangers soient pressés dans le flux d'évacuation.

2. Machine à laver selon la revendication 1,
**caractérisée en ce que**
l'équipement filtrant (9) est disposé directement sur la paroi (4) de la cuve de lessivage (2).

3. Machine à laver selon la revendication 1,
**caractérisée en ce que**
le disque (11) présente un rayon extérieur (12) sur lequel s'étendent au moins deux zones filtrantes (13.1, 13.2) disposées en forme de faucille, et le disque (11) présentant un rayon intérieur (14) sur lequel sont disposées deux ouvertures (15.1, 15.2)

4. Machine à laver selon la revendication 3,
**caractérisée en ce que**
les zones filtrantes (13.1, 13.2) en forme de faucille sont disposées en symétrie miroir l'une par rapport à l'autre sur le rayon extérieur (12), les ouvertures (15.1, 15.2) étant situées l'une en face de l'autre sur le rayon intérieur (14) entre les zones filtrantes (13.1, 13.2) en forme de faucille.

5. Machine à laver selon les revendications 1 à 4,
**caractérisée en ce que**
le carter (10) se compose d'une partie supérieure de carter (16) et d'une partie inférieure de carter (17) qui entourent de façon étanche le disque (11) supporté en rotation.

6. Machine à laver selon les revendications 1 à 5,
**caractérisée en ce que**,
dans un axe central (18) du disque (11), il est disposé un arbre d'entraînement (19) s'étendant des deux côtés du disque (11) et qui est supporté dans la partie supérieure de carter (16) et dans la partie inférieure de carter (17).

7. Machine à laver selon les revendications 5 et 6,
**caractérisée en ce**
**qu'**il est disposé trois tubulures de raccordement (20.1, 20.2, 20.3) sur la partie supérieure de carter (16), la première et la troisième tubulure de raccordement (20.1, 20.3) étant disposées sur le rayon extérieur (12) correspondant au disque (11), et la deuxième tubulure de raccordement (20.2) étant disposée sur le rayon intérieur (14) correspondant au disque (11).

8. Machine à laver selon les revendications 5 à 7,
**caractérisée en ce**
**qu'**il est disposé deux tubulures de raccordement (21.1, 21.2) sur la partie inférieure de carter (17), un première tubulure de raccordement (21.1) étant disposée sur le rayon extérieur (12) correspondant au disque (11), et la deuxième tubulure de raccordement (21.2) étant disposée sur le rayon intérieur (14) correspondant au disque (11).

9. Machine à laver selon les revendications 7 à 8,
**caractérisée en ce que**
respectivement la première tubulure de raccordement (20.1, 21.1) et la deuxième tubulure de raccordement (20.2, 21.2) de la partie supérieure de carter (16) et de la partie inférieure de carter (17) sont disposées en affleurement l'une par rapport à l'autre sur le carter (10).

10. Machine à laver selon les revendications 7 à 9,
**caractérisée en ce que**,
la pompe (6) est disposée entre la première tubulure de raccordement (21.1) et la deuxième tubulure de raccordement (21.2) de la partie inférieure de carter (17), le côté aspiration de cette pompe coopérant avec la première tubulure de raccordement (21.1), et son côté refoulement coopérant avec la deuxième tubulure de raccordement (21.2).

11. Machine à laver selon les revendications 7 à 10,
**caractérisée en ce que**
la troisième tubulure de raccordement (20.3) de la partie supérieure de carter (16) coopère avec une rigole (22) formée dans la partie inférieure de carter (17) et qui réalise une liaison avec la deuxième tubulure de raccordement (21.2) sur la partie inférieure de carter (17).

12. Machine à laver selon les revendications 7 à 11,
**caractérisée en ce que**
la troisième tubulure de raccordement (20.3) de la partie supérieure de carter (16) est prévue pour l'évacuation par pompage du liquide de lavage (7) avec extraction du gâteau de filtre.

13. Machine à laver selon les revendications 7 à 12,
**caractérisée en ce que**
respectivement les deux tubulures de raccordement (20.1., 21.2) ainsi que (20.2.21.2), en affleurement les unes par rapport aux autres, de la partie supérieure de carter (16) et la partie inférieure de carter (17) sont prévues pour l'écoulement avec filtrage du liquide lavage (7) dans le tambour (3).
